# EUROPÄISCHE PATENTANMELDUNG

(11) **EP 0 237 740 A1**
(43) Veröffentlichungstag der Anmeldung: **23.09.1987**
(21) Anmeldenummer: 87101314.0
(22) Anmeldetag: 30.01.1987
(51) Int. Cl.: F15B 15/18

(54) **Druckmittelbetriebene Zylinder-Pumpen-Baueinheit**

(30) Priorität: 06.03.1986 DE 3607419; 09.07.1986 DE 3623117
(71) Anmelder: Köppen, Detlef, D-82049 Grosshesselohe (DE)
(72) Erfinder: Köppen, Detlef, D-82049 Grosshesselohe (DE)

(57) **Zusammenfassung**

Die Erfindung betrifft eine druckmittelbetriebene Zylinder- Pumpen- Baueinheit, bei der, vorzugsweise axial, ein Antriebsmotor 17 angeordnet ist zu einer axialen Gehäusewand 7, die, vorzugsweise axial, eine Druckmittelpumpe 12, 13, eine Steuerventileinrichtung 10, ein Druckmittelvorrats-und Ausgleichsvolumen 32 sowie einen Arbeitskolben 18 mit Arbeitskolbenstange 40 enthält. Der Druckmittelpumpendruck ermöglicht dabei mindestens eine Hubrichtung des Arbeitskolbens.

Bei einer erfindungsgemäßen Lösung ist die Antriebsmotorwelle 15 zur Betätigung der Steurventileinrichtung axial verschiebbar gelagert, bei einer anderen Lösung ist die Ventilbetätigung als mechanische Übertragungseinrichtung durch die hohle Antriebswelle geführt.

Bei einer weiteren erfindungsgemäßen Lösung ist mindestens eine axiale Druckmittelleitung, z.B. als Rohr 8,31 axial außermittig verlaufend so im Zylinderrohr angeordnet, daß die mindestens eine Druckmittelleitung hintereinander angeordnete Fluidräume 23, 24, 32 der Baueinheit sowie mindestens den Arbeitskolben 18 abgedichtet durchdringt. Weitere, axiale, entsprechend angeordnete Druckmittelleitungen sind je nach Ausführung vorgesehen, wobei vorzugsweise eine axial Druckmittelleitung den Zylinderboden 22 mit dem Zylinderdeckel 4 verbindet.

Vorzugsweise ist in der Baueinheit auch ein Raum 3 zur Erzeugung einer Axialkraft an der Arbeitskolbenstange 40 entgegen der mindestens einen vom Pumpendruck bewirkbaren Hubrichtung des Arbeitskolbens 18 angeordnet, wobei dieser Raum 3 vorzugsweise in der hohlen Arbeitskolbenstange 40 vorgesehen ist. Die statische Druckmittelpumpe 12, 13 kann vorteilhaft als Innenzahnradpumpe ausgebildet sein. Ein wesentliches Merkmal der Erfindung ist auch, daß die axiale Gehäuseaußenwand 7 vom Arbeitszylinderrohr gebildet wird.

## Beschreibung

Die Erfindung betrifft eine druckmittelbetriebene Zylinder- Pumpen- Baueinheit nach den Merkmalen aus dem Oberbegriff des Patentanspruchs 11, 3 oder 5. Eine solche Baueinheit geht z.B. aus der FR 13 11 466 hervor. Außerdem sind Baueinheiten dieser Art beispielsweise durch die DE-AS 11 05 681, die DE-OS 29 29 442, die DE-OS 29 27 343, die DE-OS 15 50 8₁12, die EP 000 60 45 und die Zeitschrift "ölhydraulik und pneumatik" 22 (11978) Nr.8, Seite 448 bekannt.

Bei diesen bekannten elektro- hydraulischen Verstellvorrichtungen treibt jeweils ein Elektromotor eine gleichachsig angeordnete Druckmittelpumpe, der das Hydrauliköl aus einem Vorratsbehälter zugeführt wird. Als Pumpen werden üblicherweise dabei Flügelradpumpen, Außenzahnradpumpen oder Radialkolbenpumpen verwendet. Im Druckmittelvorratsbehälter besitzt das Öl dabei zum Volumenausgleich eine freie Oberfläche gegenüber der Atmosphäre oder einem Gas, oder aber der Druckmittelvorrat ist durch eine bewegliche, elastische Wand in Form einer Membran begrenzt.

Das von der Pumpe geförderte Drucköl gelangt über Kanäle, gegebenenfalls auch über ein Steuerventil, zum Arbeitszylinder, der zusammen mit dem elektrischen Antriebsmotor, der Pumpe, dem Ventil und dem Vorratsbehälter in einem gemeinsamen Gehäuse untergebracht ist, wobei der Druckmittelvorratsbehälter meist radial als Ringraum um den Arbeitszylinder angeordnet ist. Der Kolben wird zum Ausfahren der Kolbenstange stirnseitig von Drucköl mit Pumpendruck und in Gegenrichtung von einer äußeren Last und/oder einer mechanischen Druckfederanordnung beaufschlagt (DE-OS 29 29 442, DE-OS 29 27 343, DE-AS 11 05 681). Zweiseitig von Drucköl mittels Umsteuerventil gesteuert beaufschlagbar sind die Arbeitszylinder von Baueinheiten, wie sie beispielsweise aus der DE-OS 15 50 812 der Zeitschrift o+p oder auch der EP 000 60 45 bekannt sind.
So sind beispielsweise aus der DE-AS ¹1¹1 05 6811, der DE-OS 29 27 343 und der DE-OS 29 29 442 jeweils elektro- hydraulische Verstelleinrichtungen mit Flügelradpumpe bekannt, wobei die Verstelleinrichtungen jeweils spezielle Gußgehäuse und nur, wenn überhaupt, sehr einfache und in ihrer Zuverlässigkeit oft nicht voll befriedigende Ventilsteuerungen besitzen. Auch vermögen diese bekannten Vorrichtungen nur für eine Arbeitsrichtung und oft nur stehend eingesetzt zu werden.

Alle diese bekannten druckmittelbetriebenen Baueinheiten bauen radial mit ihrem Gehäuse bezogen auf den wirksamen Arbeitskolbendurchmesser relativ groß. Sie erfordern darüber hinaus auch ein aufwendiges angepaßtes Gehäuse. Daneben bauen die bekannten druckmittelbetriebenen Verstellvorrichtungen oft auch in axialer Richtung bezogen auf den Kolbenhub relativ lang und erfordern viele Einzelteile, die in Herstellung und Montage zeitaufwendig und teuer sind.

Soweit die bekannten Baueinheiten mit Flügelpumpen arbeiten, stellt ihr erreichbares Druckniveau und die damit erreichbare Arbeitskraft, ihr Wirkungsgrad und die Zuverlässigkeit definierte Kolbenstellungen anzufahren und zu halten, die Erwartungen oft nicht zufrieden.

Schließlich sind viele der bekannten Baueinheiten entweder unkonfortabel und unzuverlässig hinsichtlich ihrer Ventilsteuerung, oder aber sie sind diesbezüglich sehr aufwendig und teuer.

Wegen ihrer konstruktiven Konzeption können viele der bekannten Geräte grundsätzlich systembedingt auch nur für eine Arbeitsrichtung (ziehend oder drückend) und zum' Teil sogar auch nur stehend eingesetzt werden. Schließlich sind diese bekannten Konstruktionen dann auch nicht durch Austauschbarkeit von Baugruppen umrüstbar.

Die Baueinheit nach der DE-OS 15 50 812 baut in Bezug auf die wirksame Kolbenfläche und den Kolbenhub sowohl radial als auch achsial groß und erfordert einen erheblichen Herstellungs- und Montageaufwand u.a. durch das komplizierte Gehäuse, die aufwendiqe Druckmittelführung, die Zwischenflansche usw. Entsprechendes gilt auch für das Verstellgerät aus der Zeitschrift o+p. Ebenfalls besonders uufwendig, teuer sowie großbauend ist die Vorrichtung nach der EP 000 6045.

Gegenüber den bekannten druckmittefbetriebenen Linearantriebes- Baueinheiten liegt der vorliegenden Erfindung die Aufgabe zugrunde, eine solche verbesserte Ausführung einer Zylinder- Pumpen- Baueinheit zu schaffen, die bei möglichst geringem Platzbedarf möglichst große Kräfte zu erzeugen vermag und bei hohem Wirkungsgrad sicher und zuverlässig arbeitet, dabei möglichst vielseitig einsetzbar sowie kostengünstig in Herstellung und Montage ist. Diese Aufgabe wird nech der Erfindung durch die Gegenstände der Patentanspüche 1,3 und 5 sowie darauf bezogenen Unteransprüche gelöst.

Durch die besonders kompakte integrale Anordnung und funktionelle Zuordnung der einzelnen Bauelemente des erfindungsgemäßen Gegenstandes wie der vorzugsweisen Verwendung des Zylinderrohres als Gehäuse, der Verwendung einer statischen Pumpe, z.B. Zahnradpumpe, die sich z.B. gemeinsam mit dem Ventil beispielsweise auch innerhalb des Zylinderbodens anordnen läßt, besonders aber der Ventilbetätigung durch die Antriebswelle und der außermittigen innenliegenden Anordnung der axialen Druckmittelleitungen sowie der Integration eines Raumes zur Krafterzeugung für die andere Hubbewegung entgegen der vom Pumpendruckmittel bewirkten mindestens einen Kolbenhubrichtung, z.B. innerhalb der hehlen Arbeitskolbenstanqe, ist eine raumsparende, funktionssichere und preiswerte Lösung gefunden worden. Dies gilt auch für die spezielle Ventilausbildung and -betätiaung, die doppeltwinkende Ausbildung der Baueinheit und die Anordnung und Ausbildung des Druckmittelvorrats- und ausgleichsvolumens, sowie für die weiteren Ausgestaltungen der Erfindung, wie sie aus den Unteransprüchen hervorgehen, besonders für die spezielle Führung der Druckmittelkanäle, die Ausbildung der Zahnradpumpe, die Zylinderrohrbefestigung am Zylinderdeckel und Zylinderboden, die elektromagnetisch bewirkte Axialverschiebung der Ventilbetätigung durch die Übertragungseinrichtung oder die Antriebswelle zur Ventilbetätigung. Durch den erfindungsgemäßen Aufbau ist es möglich, den Antriebsteil aus Motor, Pumpe und Ventil am bzw. im Zylinderboden als kompakte, funktionssichere Baugruppe einfach zu montieren mit dem Arbeitszylinder- und Druckmittelvorratsteil bzw. auch zu kombinieren mit verschiedenen Arten von Arbeitszylindern wie einer ziehenden oder einer drückenden Ausführung bis hin zu einer in beiden Richtungen vom Pumpenarbeitsdruck bewegten Ausführung bei jeweils weitgehend gleichen Bauteilen, wobei flüssige und gasförmige Druckmittel verwendbar sind. Durch die nach dem Verdrängerprinzip arbeitende, also statisch wirkende Druckmittelpumpe sind hohe Drücke erreichbar. Die doppeltwirkende Ausbildung der Baueinheit wird erreicht durch die besondere Anordnung der Druckmittelräume in Verbindung mit der hohlen Arbeitskolbenstange und einer besonders günstigen, geeigneten Steuerventilausbildung, Druckmittelkanalführung sowie Vorrats- und Ausgleichsvolumenanordnung. Die streng funktionelle und geometrisch enge Zuordnung aller funktionswesentlichen Bauelemente primör am Zylinderboden, deren einfache Herstellung und Montage, sowie die zweckorientierte, einfache Ausführung der einzelnen Elemente und Baugruppen wie z.B. be: der Pumpe und dem Steuerventil, ermöglicht den neuen raumsparenden, leistungsstarken und effektiv arbeitenden Gesamtaufbau als kostengünstige zuverlässige Baueinheit. Die Zylinderrohrmontage kann für lebensdauerverkapselte Einheiten (Wegwerfeinheit) mit eingestemmten Zylinderrohrenden oder für austausch- und wartbare Einheiten mittels einfacher lösbarer Befestigung (Gewinde, Klemmring, Sicherungsring usw.) erfolgen, die einen unkomplizierten Baugruppenaustausch, Reparatur und Wartung ermöglicht.

Ausführungsbeispiele der Erfindung sind nachfolgend anhand der Zeichnung näher erläutert. Es zeigen
Fig.1 Eine Zylinder- Pumpen- Baueinheit im Schnitt, mit der durch Druckmitteldruck eingefahrenen Arbeitskolbenstange und mit dichter Begrenzungswand zwischen Druckmittelvorratsvolumen und Ausgleichsvolumen
Fig.1a Zylinder- Pumpen- Baueinheit nach Fig.1 aber ohne Begrenzungswand zwischen Druckmittelvorrats- und -ausgleichsvolumen
Fig.2 Eine entsprechende Baueinheit im Schnitt wie in Fig.1 mit Begrenzungswand, jedoch mit der durch Federkraft ausgefahrenen Arbeitskolbenstange
Fig.2a Zylinder- Pumpen- Baueinheit wie Fig.2, aber ohne Begrenzungswand
Fig.3 Eine Zylinder- Pumpen- Baueinheit mit der durch Druckmitteldruck einge- fahrenen Arbeitskolbenstange, mit im Zylinderrohr gekapselt angeordne- tem Antriebsmotor und mit Membrantrennwand als Begrenzungswand für die Druckmittelvorratsraumbegrenzung, in Schnittdarstellung
Fig. 4 Eine Zyllnder- Pumpen- Baueinheit mit durch Federkraft singefahrenrr Arbeitskolbenstange, die durch Druckmltteidrnck ausfrhrbar Ist mit begrenzt verschiebbarem Tauchkolben als bewegliche Trennwand, bzw. Begrenzungswand für die Druckmfttef vorrotsraum begrenzung, im Schnitt
Fig. 5 Eine Schnitt- Detailansicht einer Zylinderbodenausführung mit Druckmittelpumpe und geschlossenem stößelbetätigbaren Kugelsitzventil
Fig. 6 Eine entsprechende Zylinderbodenausführung gemäß Fig. 5, ebenfalls im Schnitt, mit stößelbetätigtem und dadurch geöffnetem Kugelsitzventil
Fig. 7 Eine auch doppeltwirkend einsetzbare, erfindungsgemäße Zylinder- Pumpen- Baueinheit in eingefahrener Stellung in Schnittdarstellung
Fig. 8 Eine Ventilausführung, wobei die Ventilschieberlage von der Drehrichtung der Antriebsmotorwelle zwangsgesteuert ist.

In Fig.1 und Fig.1a sind auf gleicher Achse hintereinander um die Antriebsmotorwelle 15 angeordnet, der elektrisch betätigbare Hubmagnet 20 für die Ventilbetätigung, eine Schraubenfeder 19 zur Rückstellung der Antriebsmotorwelle 15 entgegen deren Bewegung durch den Hubmagneten, eine Lagerung für die Antriebsmotorwelle 15 und der elektrisch betriebene Antriebsmotor, der die beidseitig aus ihm axial herausragende Antriebswelle dreht. Die Antriebsmotorwelle 15 ist begrenzt axialbeweglich gelagert um das Ventil 10 zu schalten. Der Antriebsmotor selbst ist stirnseitig dicht an das stirnseitige äußere Ende des Zylinderbodens 22 angeflanscht. Der Zylinderboden 22 ist mit dem Zylinderdeckel 4 am entgegengesetzten Ende der Baueinheit verbunden durch die Gehäuseaußenwand 7, die gleichzeitig das Arbeltszylinderrohr bildet. Die Zylinderrohrenden sind dabei jeweils radial einwärts verformt in radiale Einschnürungen von Zylinderboden und -deckel (verstemmt). Dabei können jeweils eine oder mehrere Endabschnitte 41,42,43 pro Ende der Gehäuseaußenwand 7 radial in entsprechende Nuten als Einschnürungen 44 am Zylinderboden 22 und Zylinderdeckel 4 eingreifen um eine ausreichend stabile und dichte Befestigung zwischen beiden Teilen sicherzustellen. Es kann jedoch am Zylinderboden 22 auch eine lösbare Verbindung mit der Gehäuseaußenwand 7 beispielsweise durch Gewinde, Spannring oder ähnliches vorgesehen werden, je nach Anwendungsbereich und Zweck der Baueinheit.

Zwischen den gegeneinander anliegenden Flächen vom Zylinderboden 22 gegenüber der Gehäuseaußenwand 7 bzw. dem Antriebsmotor 17 und zwischen Zylinderdeckel 4 und Gehäuseaußenwand 7 sind jeweils Dichtungen in geeigneter Weise vorgesehen und angeordnet. Die zentral und axial vom Antriebsmotor 17 aus stirnseitig in den Zylinderboden 22 ragende Antriebsmotorwelle 15 tritt mittels Dichtring 16 abgdichtet durch einen axial im Zylinderboden 22 festgelegten Abstützflansch 49, 'der als Gegenlager für eine Druckfeder 14 dient, die wiederum ein axialbewegliches stirnseltiges Wandtell 45 des Pumpeninnehroumes axial gegen diesen in Richtung auf die Arbeitskolbenstange 40 vorspannt, um eme beidseitig dichte Anlage der ebenen Seitenflächen der Pumpenzahnräder 12 und 13 an den ebenen, den Pumpenraum axial begrenzenden Wandflächen des Zylinderbodens 22 einerseits und des Wandtells 45 andererseits sicherzustellen.

Im Pumpeninnenraum selbst sind radial von außen nach innen angeordnet ein Außenring, der das darin angeordnete innenverzahnte Außenzahnrad 13 aufnimmt, das durch kämmenden Zahneingriff zusammenwirkt mit einem außenverzahnten Innenzahnrad 12. Dabei kann das Außenzahnrad 13 gegenüber dem zentrisch umlaufenden, von der Antriebsmotorwelle 15 gedrehte Innenzahnrad 12 feststehend exzentrisch angeordnet sein.

Durch geringere Zähnezahl des Innenzahnrades 112 gegenüber dem Außenzahnrad 113 bilden sich beim Abrollen der miteinander kämmenden Zahnräder 12, 13 sich erweiternde und verengende Räume, wobei die Öffnung zur Pumpendruckleitung 28 im Zylinderboden 22 im Bereich vor der engsten Verengung In den sich dort zunehmend verengenden Pumpenräumen und die Öffnung zur Pumpenansaugleitung 29 im Zylinderboden 22 im Bereich nach der engsten Verengung in den sich dort zunehmend erweiternden Pumpenräumen angeordnet sind.

Das zum Zylinderdeckel 4 hin gerichtete, innenliegende Ende der Antriebsmotorwelle 15 ragt axial durch das tnnenzahnrad 12 der Zahnradpumpe hindurch in eine zentrische Axialbohrung im Zylinderboden 22 und liegt dort z.B. kraftschlüssig axial am Betätigungsende des ebenfalls zentrisch angeordneten axial ausgerichteten Ventilschiebers 52 an.

Der Ventilschieber 52 ist dabei zum Teil In einer Führungsbohrung im Zylinderboden 22 und zum anderen Teil abgedichtet innerhalb einer Ventilbüchse 53 axial beweglich gleitend geführt, wobei die Ventilbüchse 53 von der dem Antriebsmotor 17 abgewandten, innenliegenden Stirnseite des Zylinderbodens her abgedichtet im Zylinderboden 22 mittels Gewinde befestigt ist. Die Ventilbüchse nimmt dabei in ihrem dem Antiebsmotor 22 abgewandten Teil eine Feder 26 auf, die sich einerseits an der feststehenden Ventilbüchse 53 abstützt und andererseits stirnseitig gegen das axiale innenliegende Ende des Ventilschiebers 52 in Richtung zum Antriebsmotor 17 drückt.

Der Ventilschieber 52 besitzt in seinem axialen Mittelbereich eine radiale Umfangsnut, die im Falle des eingeschalteten und daher aktivierten Magnetfeldes Im Hubmagnet 20 (bzw. im Antriebsmotor 117) und demzufolge aus dem Zylinderboden ₂2 axial etwas zurückgezogener Antriebs.motorwelle 15 bzw. mechanischer Übertragungseinrichtung 266 einerseits und der Druckwirkung der Feder 26 andererseits dicht abgeschlossen innerhalb der axialen Zylinderbodenbohrung zu liegen kommt, während die Umfangsnut im Ventilschieber 52 bei ausgeschaltetem Magnetfeld infolge der Feder 19, die die Antriebsmotorwelle 15 bzw. Übertragungseinrichtung 266 axial etwas in den Zylinderboden 22 hinein verschiebt und dadurch auch der axial anliegende Ventilschieber 52 gegen die Feder 26 weiter in die Ventilbüchse 53 schiebt, In offene Verbindung mit einer zur Achse der Boueiuheit quer verlaufenden Bohrung 27 innerhalb des Zylinderbodens 22 und der Ventilbüchse 53 kommt. Die Bohrung 27 blldet einen Druckmittelkanal von der Pumpendruckleitung 28 zur Pumpenansaugleltung 29, so daß Druckmittel bei geöffnetem Ventil 10 durch die Bohrung 27 und die Umfangsnut im Ventilschieber 52 von der Pumpendruckseite zur Pumpensaugseite gelangen kann. Bei abgeschaltetem Magnetfeld im Hubmagnet 20 steht also das Steuerventil 10 offen, so daß über die Bohrung 27 eine Kurzschtußverbindung für den Pumpenkreislauf gebildet ist.

Die von der Pumpenstirnseite im Zylinderboden 22 außermittig axial einwärts in Richtung vom Antriebsmotor 17 weg verlaufende Bohrung der Pumpendruckleitung 28 enthält ein in Richtung auf die Zahnradpumpe 12,13 hin federvorgespanntes Rückschlagventil 11 mit Kugelschließkörper. Weiter einwärts von der Zahnradpumpe 12,13 weg hinter dem Rückschlagventil 11 besitzt die Pumpendruckleitung 28 dann eine Einmündung der quer zur Achse verlaufenden Bohrung 27 und schließlich mündet die Pumpendruckleitung 28 noch innerhalb des Zylinderbodens 22 in ein Rohr 8, das den Druckmittelkanal axial fortsetzt und das axial im Abstand parallel zur Achse der Baueinheit auf der dem Antriebsmotor 17 abgewandten Seite des Zylinderbodens 22 in diesen abgedichtet eingesetzt ist und sich axial bis in den Zylinderdeckel 4 erstreckt.

Parallel zur Pumpendruckleitung 28 verläuft ebenfalls im Zylinderboden 22 eine Pumpensaugleitung 29, die ohne Rückschlagventil auch von der dem Antriebsmotor 17 abgewandten Pumpenstirnseite axial In Richtung Zylinderdeckel 4 über eine Einmündung der quer zur Achse der Boueinheit verlaufenden Bohrung 27 in ein Rohr 31 mündet, das ebenfalls axial auf den Zylinderdeckel 4 hin gerichtet im Abstand parallel zur Achse der Baueinheit auf der dem Antriebsmotor 17 abgewandten Stirnseite des Zylinderbodens 22 abgedichtet in diesen ein Stück weit eingesetz-und befestigt ist und als Druckmittelkanal der Pumpenansaugseite dient. Dieses Rohr 31 erstreckt sich vom Zylinderboden 22 bis in den Druckmittelvorratsraum 24 der Baueinheit.

Zentrisch zur Achse der Baueinheit ist in die dem Antriebsmotor 17 abgewandten Seite des Zylinderbodens 22 eine feststehende Kolbenstange 21 axial eingesetzt und befestigt, z.B. geschraubt.

Diese Kolbenstange 21 ragt axial zentrisch vom Zylinderboden weggerichtet bis in den Axialbereich des Zylinderdeckels 4 und trägt an ihrem dortigen Ende starr befestigt einen Tauchkolben 25 mit gegenüber der Kolbenstange 21 größerem Durchmesser. Der Tauchkolben 25 kann außermittig mit einer ihn durchdringenden Drosselbohrung versehen sein, durch die eine Verbindung von der Tauchkolbenstangenseite zur freien Tauchkolbenstirnseite besteht.

Eine axialbewegliche Begrenzungswand 30 in Form einer axial frei fliegenden Kolbenscheibe, die einerseits an ihrem äußeren Umfang abgedichtet in der Gehäuseaußenwand 7 und andererseits radial innen mittels einer Bohrung ebenfalls abgedichtet am Umfang der Kolbenstange 21 gleitend geführt ist, begrenzt einen Federraum 32, d.h. z.B. ein als Gasfeder wirkendes vergespanntes Gasvolumen, das sich axial zwischen der dem Antriebsmotor 17 abgewandten ebenen Zylinderbodenstirnfläche und der dem Antriebsmotor 17 zugewandten ebenen Stirnfläche der frei fliegenden Kolbenscheibe als Begrenzungswand 30 befindet und radial begrenzt ist nach außen durch die Gehäuseaußenwand 7 und nach innen durch die Oberfläche der Kolbenstange 21. Die beiden Rohre 8 und 31 durchqueren axial abgedichtet den Federraum 32, siehe Fig.1. Gemäß Fig.1a kann die Begrenzungswand zwischen Druckmittelvorratsvolumen und Druckmittelausgleichsvolumen auch entfallen und eine Trennfläche durch die freie Oberfläche des Druckmittels gebildet werden. Parallel zur axial frei fliegenden Kolbenscheibe als Begrenzungswand 30 (Fig.1) ist dieser, bzw. dem Zylinderboden 22 (Fig.1a) in Richtung auf den Zylinderdeckel 4 veränderlich benachbart der Arbeitskolben 18 angeordnet, der an seinem äußeren Umfang ebenfalls abgedichtet in der Gehäuseaußenwand 7 gleitend geführt ist. Der Arbeitskolben 118 wird axial abgedichtet im Abstand parallel zur Achse der Baueinheit durchquert vom Rohr 8, nicht jedoch vom Rohr 31.

Der Arbeitskolben 18 wird axial außerdem ebenfalls im Abstand parallel zur Achse der Baueinheit durchsetzt von einer Durchgangsbohrung, in die ein in Richtung auf den Zylinderdeckel hin vorgespanntes und schließendes Überdruckventil 5 als federvorgespanntes Kugelrückschlagventil eingesetzt ist.

Schließlich weist der Arbeitskolben 18 eine zentrische Axialbohrung auf, mit der der Arbeitskolben 18 abgedichtet befestigt bzw. abgedichtet und begrenzt beweglich geführt ist auf dem äußeren Umfang der hohlen zylindrischen Arbeitskolbenstange 40.

Die Arbeitskolbenstange 40 weist zumindest an ihrem, dem Antriebsmotor zugewandten Endbereich einerseits radial nach außen vorstehend einen Anschlag 6 für den Arbeitskolben 18 auf und andererseits radial nach innen eine Abschlußwand bis zum Durchmesser der Kolbenstange 21, die den Raum 3 innerhalb der hohlen Arbeitskolbenstange 40 gegenüber der Kolbenstange 21 bzw. gegenüber dem Druckmittelvorratsraum 24 mit Dichtring abdichtet

Axial zwischen der freien Druckmitteloberfläche als Trennfläche zum Ausgleichsvolumen hin und dem Zylinderboden 22 (Fig.1a) oder axial zwischen der Begrenzungswand 30 und dem Arbeitskolben 18 (Fig.1) bzw. der radialen Abschlußwand der hohlen Arbeitskolbenstange 40 sowie radial zwischen der Gehäuseaußenwand 7 und der Mantelfläche der Kolbenstange 21 bzw. auch der äußeren Mantelfläche des inneren Endbereiches der hohlen Arbeitskolbenstange 40 wird somit der Druckmittelvorratsraum 24 gebildet. Dieser steht in offener Verbindung mit dem Innenraum des Rohres 31 und dadurch mit der Pumpenansaugleitung 29, sowie über das Überdruckventil 5 in vom Druckraum 23 her öffenbarer Verbindung mit dem Druckraum 23 Schwankungen und Unterschiede im Volumen des Druckmittelvorratsraumes 24 gegenüber dem darin aufzunehmenden tatsächlichen Druckmittelvolumen werden aufgefangen und ausgeglichen durch die bewegliche Trennfläche zun Ausgleichsvolumen hin, z.B. als freie Druckmitteloberfläche (Fig.1a) oder durch die vorgespannte, bewegliche Begrenzungswand 30 des Druckmittelvorratsraumes 24 (Fig.1).

Der lichte Innendurchmesser der zylindrisch-hohlen Arbeitskolbenstange 40 entspricht etwa dem Außendurchmesser des 7auchko!bens 25, sc dcß die hohle Arbeitskolbenstange 40 an Ihrer Innenmantelfläche gleitend dicht geführt Ist an der Umfangsfläche des Tauchkolbens 25.

Dadurch entstehen Innerhalb der hohlen Arbeitskolbenstange 40 zwei durch den Tauchkolben 25 getrennte, über dessen Drosselbohrung verbundene Teilräume des Raumes 3,der zur Erzeugung einer Axialkraft zwischen Tauchkolben 25 und Kolbenstange 21 einerseits und Arbeitskolbenstange 40 andererseits in der Form dienen, daß der Raum 3 bzw. dessen beide Teilräume innerhalb der Arbeitskolbenstange 40 durch unter Druck stehendes Gas gefüllt ist, so daß damit eine Gasfeder gebildet ist, die die Arbeitskolbenstange 40 axial in Richtung vom Antriebsmotor 17 weg zu schieben, d.h. sie auszufahren trachtet.

Sofern dies notwendig oder zweckmäßig erscheint, kann anstatt der Gasfeder innerhalb der hohlen Arbeitskolbenstange 40 auch eine mechanische oder sonstige Federanordnung eingebaut werden. Ebenso kann auch auf die Begrenzungswand 30 nach Fig. 1 und 2 verzichtet werden, so daß der Druckmittelvorratsraum 24 einerseits und ein gasgefülltes Ausgleichsvolumen andererseits in einem Raum zusammen untergebracht sind, getrennt durch die Oberfläche beispielsweise eines Hydraulikdruckmittels gemäß den Figuren 1a und 2a.

Die Arbeitskolbenstange 40 ist an ihrem Außenumfang abgedichtet gleitend geführt in einer zentralen Axialbohrung des Zylinderdeckels 4. Der Zylinderdeckel 4 ist wiederum abgedichtet eingepaßt befestigt in dem dem Zylinderboden 22 abgewandten Endbereich der Gehäuseaußenwand 7.

Am freien, außerhalb des Zylinderdeckels 4 liegenden Ende der Arbeitskolbenstange 40 ist eine Befestigungsmöglichkeit für die mit der Baueinheit zu bewegende äußere Last vorgesehen, sowie ein die Gehäuseaußenwand 7 axial zumindest teilweise übergreifendes und umhüllendes Schutzrohr 1 befestigt.

Schließlich befindet sich im Zylinderdeckel 4 eine radial verlaufende Bohrung 46, die eine offene Verbindung für den Druckmittelfluß herstellt zwischen dem Ende des Rohres 8 innerhalb des Zylinderdeckels 4 und einem zum Druckraum 23 hin offenen Ringraum im Zylinderdeckel 4 radial zwischen der Arbeitskolbenstange 40 und dem Zylinderdeckel, der axial nach außen abgedichtet ist in der Führungsbohrung des Zylinderdeckels 4 für die Arbeitskolbenstange 40. Der Druckraum 23 ist somit axial begrenzt durch die dem Antriebsmotor 17 abgewandte Stirnseite des Arbeitskolbens 18 (Arbeitskolbenstangenseite) und die dem Antriebsmotor 17 zugewandte Stirnseite des Zylinderdeckels 4. Er ist radial begrenzt durch die Gehäuseaußenwand 7 in der der Arbeitskolben abgedichtet axial gleitet und die äußere zylindrische Mantelfläche der Arbeitskolbenstange 40. Der Druckraum 23 wird vom Rohr 8 axial durchquert.

Dieses Ausführungsbeispiel der erfindungsgemäßen Zylinder- Pumpen- Baueinheit funktioniert folgendermaßen:

In Ruhestellung bei eingeschaltetem elektrischen Strom dreht sich der Antriebsmotor 17 und treibt damit über die Antriebsmotorwelle 15 die Zahnradpumpe 12,13 an. Gleichzeitig hält das Magnetfeld des Hubmagneten 20 oder das Innerhalb eines entsprechenden Antriebsmotors aufzubauende axialgerichtete Magnetfeld die Antriebsmotorwelle 15 oder aber die Übertragungseinrichtung 266 entgegen der Kraft der Feder 19 axial nach außen gezogen, so daß das Steuerventil 10 und damit die Bohrung 27 abgeschlossen ist. Die Zahnradpumpe drückt daher mit ihrem Pumpendruck Druckmittel in die Pumpendruckleitung 28 über das Rückschlagventil 11 in das Rohr 8 bis zum Zylinderdeckel 4 und In den Druckraum 23.

Diese Druckwirkung des mit Pumpendruck wirkenden Druckmittels im Druckraum 23 auf die arbeltkolbenstangenseltige Stirnfläche des Arbeitskolbens 18 drückt diesen in Richtung Antriebsmotor 17, wodurch infolge des Anschlages 6 auch die Arbeitskolbenstange 40 in ihre eingefahrene Stellung gedrückt wird und dabei die Feder, beispielsweise als Gasfeder im Raum 3 innerhalb der hohlen Arbeitskolbenstange 40 gespannt Ist durch das bei eingefahrener Arbeltskolbenstange 40 verkleinerte freie Volumen im Raum 3 gegenüber dem bei ausgefahrener Arbeitskoibenstange 40.

Der Zahnradpumpe 112,13 wird dabei saugseitig entspanntes Druckmittel aus dem Druckmlttelvorratsraum 24 über das Rohr 31 und die Pumpenansaugleitung 29 zuge führt. Bei eingeschaltetem Strom für den Antriebsmotor 17 und den Hubmagneten 20 befindet sich die Zylinder- Pumpen- Baueinheit in ihrer eingefahrenen Arbeitskolben- und Arbeitskolbenstangen-Stellung gemäß Figur 1 bzw. 1a dann in Ruhestellung, die vom aufgebrachten Pumpendruck gehalten wird.

Durch Abschalten der Stromzufuhr entfällt das Magnetfeld Im Hubmagneten 20 und damit dessen Zugkraft auf die Antriebsmotorwelle 15 bzw. die Obertragungseinrichtung 266. Gleichzeitig bleibt mit dem Abschalten der Stromzufuhr auch der Antriebsmotor 17, die Antriebsmotorwelle 15 In Drehrichtung und daher dann auch die Zahnradpumpe 12,13 stehen. Infolge der Druckkraft durch die Feder 19 wird deshalb unmittelbar mit Ausfall der Stromzufuhr die Obertragungseinrichtung 266 bzw. die Antriebsmotorwelle 15 und durch diese wiederum gleichzeitig auch der Ventilschieber 52 axial einwörts in Richtung auf den Zylinderdeckel 4 gegen die Kraft der Feder 26 verschoben, so daß das Ventil 10 öffnet, wodurch der Druck in der Pumpendruckleitung 28, im Rohr 8 und im Druckraum 23 zusammenbricht, d.h. der Druckmitteldruck auf der Pumpenseite über die Bohrung 27 und die Ringnut im Ventilschieber 52 zur Pumpensaugseite und dem Druckmittelvorratsraum 24 hin schlagartig abgebaut wird. Damit schließt auch das Rückschlagventil 11 sofort. Die Federkraft, beispielsweise einer Gosfeder, in der hohlen Arbeitskolbenstange 40 drückt nun ohne entsprechende Gegenkraft Innerhalb der Baueinheit abgestützt gegen den Tauchkolben 25 und die Kolbenstange 21 die hohle Arbeitskolbenstange 40 und mit ihr den Arbeitskolben 18 in Richtung weg vom Antriebsmotor 17 in deren ausgefahrene Stellung, beispielsweise um dadurch eine äußere, am freien Ende der Arbeitskolbenstange 40 befestigte Last drückend zu bewegen, wobei z.B. die Gehäuseaußenwand 7 bzw. der Antriebsmotcr bzw. das der Arbeitskoblenstange 40 abgewandte Ende der Baueinheit, in dem sich u.a. der Hubmagnet 20 befindet in geeigneter Weise z.B. raumfest angelenkt ist (nicht gezeichnet). Durch die Ausfahrbewegung der Arbeitskolbenstange 40 nähert sich der Arbeitskolben 18 dem Zylinderdeckel 4, so daß sich das Volumen des Druckraumes 23 verkleinert. Hierdurch wird das Druckmittel aus dem Druckraum 23 ausgeschoben über den Ringraum in die Bohrung 46, das Rohr 8, die Pumpendruckleitung 28 und wegen des geschlossenen Rückschlagventils 11 weiter über die Bohrung 27, das offene Ventil 10, die Pumpenansaugleitung 29 sowie das Rohr 31 in den Druckmitttelvorratsraum 24. Da die für das Druckmittel zur Verfügung stehende freie Querschnittsfläche im Druckraum 23 aber nicht gleich derjenigen des Druckmittelvorratsraumes 24 ist, erfolgt der Volumenausgleich im Druckmittelvorratsraum 24 automatisch durch Verschiebung der Trennfläche bzw. Begrenzungswand 30, bis sich wieder Druckgleichgewicht zwischen dem Federraum 32 beispielsweise mit abgeschlossenem Gasvolumen als Feder einerseits und dem Druckmittelvorratsraum 24 andererseits gegenüber der Trennfläche bzw. Begrenzungswand 30 einstellt.

Wenn die Arbeitskolbenstange 40 voll ausgefahren ist, sie wird dann durch das Schutzrohr 1 umgeben und geschützt, befindet sich die Zylinder- Pumpen- Baueinheit bei abgeschalteter Stromzufuhr wieder in Ruhe, siehe Figur 2 bzw. Fig. 2a. Wird die Stromzufuhr eingeschaltet, so schließt das Ventil 10 wieder infolge der Hubmagnetwirkung. Der Antriebsmotor 17 treibt die Zahnradpumpe 12,13 an, so daß die Pumpe Druckmittel aus dem Druckmittelvorrotsraum 24 ansaugt und in die Pumpendruckleitung 28 drückt und fördert, wodurch sich das Rückschlagventil 1 öffnet und Druckmittel mit dem Pumpendruck über das Rohr 8 in den Druckraum 23 gelangt, dort abgestützt gegen den Zylinderdeckel 4 auf den Arbeitskoiben 18 drückt und diesen sowie durch den Anschlag 6 auch die Arbeitskolbenstange 40 einwärts in Richtung zum Antriebsmotor 17 hin bewegt.

Die Arbeitskoibenstange 40 fährt ein (ziehender Hub), wodurch eine beispielsweise mit dem freien Arbeitskolbenstangenende verbundene äußere Last zur Baueinheit hin bewegt wird. Gleichzeitig wird durch das Einfahren der Arbeitskolbenstange 40 infolge des Pumpendruckes auch die darin angeordnete Feder beispielsweise in Form einer Gasfeder gespannt, bis wieder die in Figur 7 bzw. Fig. 1a gezeigte Ruhe- und Endstellung erreicht ist.

Durch einfache Steuerungsmaßnahmen, beispielsweise durch getrenntes elektrisches Ansteuern des Hubmagneten 20 einerseits und des Antriebsmotors 17, der auch ein Schrittmotor sein kann, andererseits, kann das Ventil 10 auch während des Arbeitskolbenhubes bewußt geschlossen und ebenso auch wieder geöffnet werden, bzw. auch die Zahnradpumpe 12,13 stillgesetzt oder zum Fördern angetrieben werden, so daß durch diese elektrischen Steuerungsmaßnahmen auf sehr einfache Weise auch Zwischenstellungen innerhalb des gesamten Arbeitskolbenhubes angefahren, einge- nommen und gehalten werden können.

Maßstäbe, Anzeigen und/oder Sensoren zur Erfassung der Arbeitskolbenposition und andere Steuerhllfsmlttel können in bekannter Form eine selche Positionierung und Ansteuerung von Zwischenstellungen erleichtern und unterstützen bis hin zur Automation durch elektrische Steuereinheiten. Andere Ausführungsbeispiele der erfindungsgemäßen Baueinheit zeigen die Figuren

3 bis 8, wobei diesbezüglich nur noch auf die Unterschiede gegenüber der Ausführung nach den Figuren 1 und 2 eingegangen werden soll:

Figur 3 zeigt eine erfindungsgemäße Zylinder- Pumpen- Baueinheit bei der im Unterschied zum vorstehend besprochenen Ausführungsbeispiel nach Figur 1 und 2 der Antriebsmotor 17 gekapselt innerhalb der über den Zylinderboden 22 hinaus axial verlängerten Gehäuseaußenwand 7 angeordnet ist. Der beispielsweise mit Schrauben 34 über die Zwischenplatte 33 stirnseitig am Zylinderboden 22 befestigte Antriebsmotor kann durch die Gehäuseaußenwand 7 und den Abschlußdeckel mit Befestigungsauge 35 beispielsweise wasserdicht und/ oder explosionssicher verkopselt sein. Ober entsprechend geschützte elektrische Anschlußleitungen 36 kann sowohl der Antriebsmotor 17 wie auch der Hubmagnet 20 gesteuert mit Strom versorgt werden.

Weiterhin besitzt das Ausführungsbeispiel der erfindungsgemäßen Baueinheit nach Figur 3 als Begrenzungswand 30 zwischen dem Druckmittelvorratsraum 24 und dem Federraum 32 eine elastische Membran, die mit entsprechenden Anlagewulsten ver sehen die beiden Räume 24 und 32 dicht voneinander trennend, innen an der Gehäuseaußenwand 7 anliegend in geeigneter Weise z.B. durch Kleben, Vulkanisieren usw. daran befestigt ist.

Schließlich zeigt die Figur 3 auch noch eine etwas andere Befestigung zwischen dem Arbeitskolben 18 einerseits und der hohlen Arbeitskolbenstange 40 andererseits, wobei hier ein axialer, dem Zylinderdeckel 4 zugewandter Ansatz 6 am Arbeitskolben 18 festgelegt ist, wobei der Ansatz eine Einschnürung aufweist und formschlüssig und abgedichtet in den arbeitskolbennahen Endbereich der Arbeitskolbenstange 40 festumschlossen eingeformt ist, in dem der Endbereich der Arbeitskolbenstange 40 u.a. radial einwärts verformt (z.B. verstemmt) ist. Die Gehäuseaußenwand 7 ist hier in Figur 3 beispielsweise über ringförmige, radial einwärts gerichtete Verformung mit dem Zylinderboden 22 verbunden, der hierfür mit mindestens einer Ringnut ausgeführt ist.

Ansonsten entspricht die Baueinheit gemäß Figur 3 baulich und auch bezüglich ihrer Funktion weitgehend derjenigen, wie sie in den Figuren 1 und 2 dargestell-und diesbezüglich auch beschrieben ist.

Die Figur 4 zeigt ein Ausführungsbeispiel der erfindungsgemäßen Baueinheit, bei dem der Arbeitskolben 118 zusammen mit der Arbeitskolbenstange 40 im Gegensatz zu den bisher beschriebenen Ausführungen nach den Figuren 1 bis 3 vom Pumpendruck in Richtung weg vom Antriebsmotor 17, d.h. die Arbeitskolbenstange 40 ausgefahren wird und durch die Kraft einer in der hohlen Arbeitskolbenstange 40 angeordneten Feder eingefahren wird, d.h. Arbeitskolben 18 und Arbeitskolbenstange 40 werden in Richtung zum Antriebsmotor 17 hin bewegt.

Hierzu sind im Ausführungsbeispiel nach Figur 5 folgende gegenständliche Änderungen gegenüber der Ausführung nach Figur 1 festgelegt:

Die Begrenzungswand 30 ist innerhalb der Arbeitskolbenstange 40 als der Tauchkolben 25 ohne Drosselbohrung ausgebildet. Der Raum axial zwischen dem Zylinderboden 22 und dem Arbeitskolben 18 einerseits, sowie radial zwischen der Gehäuseaußenwand 7 und der hohlen Arbeitskolbenstange 40 bzw. auch der Kolbenstange 2₁ wird dabei der Druckraum 23, dem das mit Pumpendruck von der Zahnradpumpe 12,13 her geförderte Druckmittel über die Pumpendruckleitung 28 und das Rückschlagventil 11 direkt aus dem Zylinderboden 22 austretend, also ohne Rohr zugeführt wird.

Das Überdruckventil 5 im Arbeitskolben 18 öffnet wieder vom Druckraum 23 zum Druckmittelvorratsraum 24, d.h. also im vorliegenden Fall, daß es in Richtung weg vom Antriebsmotor 17 öffnet. Der Arbeitskolben 118 ist in diesem Falle beidseitig mit einem Anschlag 6 axial unbeweglich auf der Arbeitskolbenstange 40 befestigt. Auf der dem Antriebsmotor 17 abgewandten Seite des Arbeitskolbens 18, d.h. zwischen Arbeitskolben 18 und Zylinderdeckel 4 befindet sich nun der Druckmittelvorratsraum 24, der (wie nach Figur der Druckraum 23 ) nun als Druckmittelvorratsraum 24 mit der Saugseite der Zahnradpumpe 12,13 verbunden Ist über den Ringraum im Zylinderdeckel 4, die Querbohrung 46, das Rohr 8 und die Pumpenansaugleitung 29.

Schließlich ist innerhalb der hohlen Arbeitskolbenstange 40 im Raum 3 nun eine mechanische Druckfeder 50 angeordnet, die sich einerseits an ihrem, dem Zylinderdeckel 4 zugewandten Ende feststehend abstützt an einer Federplatte, die wiederum feststehend an der feststehenden Kolbenstange 21 abgestützt ist, beispielsweise durch einen Haltering. An ihrem, dem Zylinderboden 22 zugewandten Ende drückt die Druckfeder 50 gegen einen Federteller, der sich selbst innen am Endbereich der hohlen Arbeitskolbenstange. 40 abstützt, so daß die Druckfeder 50 die Arbeitskolbenstange 40 in deren eingefahrene Stellung drückt, während die angetriebene Zahnradpumpe 12,13 bei geschlossenem Ventil 10 durch den erzeugten Druckmitteldruck im Druckraum 23 über den Arbeitskolben 18 die Arbeitskolbenstange 40 gegen die Kraft der Druckfeder 50 in deren ausgefahrene Stellung zu bringen vermag.

Hinsichtlich der Anordnung, Betätigung und Funktion des Ventils 10 het sich gegenüber der Ausführung nach Figur 1 nichts geändert. Der Druckmittelvorratsraum 24 schließt infolge mindestens einer Öffnung nahe dem Arbeitskolben 18 in der Arbeitskolbenstange 40 auch noch den hohlen Teil der Arbeitskolbenstange 40 (Raum 3) bis zum abgedichtet gleitend geführten Tauchkolben 25 (= Begrenzungswand 30) ein, in dem die Druckfeder 50 angeordnet ist und der axial durchquert ist von der Kolbenstange 21.

Der Tauchkolben 25 (= Begrenzungswand 30) selbst ist durch Anschläge begrenzt auf der Kolbenstange 21 abgedichtet axial verschiebbar angeordnet, so daß innerhalb der hohlen Arbeitskolbenstange 40 zwischen dem verschiebbaren Tauchkolben (= Begrenzungswand 30) einerseits und dem hohlen, freien Ende den Arbeitkolbenstange 40 ein weiterer, abgedichteter Raum gebildet ist, der als der Feaerraum 32 beispielsweise mit einem eingeschlossenen Gasvolumen wiederum dazu dient, einen Volumenausgleich gegenüber dem bzw. in dem Druckmittelvorratsraum 24 durch axiale Verschiebung des Tauchkolbens 25 als der Begrenzungswand 30 sicherzustellen.

Die Funktion dieser Baueinheit noch Figur 4 entspricht bis auf die Vertauschung von Einfahr- und Ausfahrbewegung der Arbeitskolbenstange 40 im Wesentlichen derjenigen von der Baueinheitsausführung noch Figur 1.

Die Figuren 5 und 6 zeigen in vergrößerter Darstellung einen Ausschnitt einer Ausführung des erfindungsgemäßen Zylinderbodens 22 mit dem Ventil 110 als stößelbetätigtes Kugelsitzventil. Nach der Erfindung kann das mechanisch von der elektromagnetisch axial bewegten Antriebsmotorwelle 15 bzw. der Übertragungseinrichtung 266 betätigte Ventil 10 sowohl als Schieberventil als auch als stößelbetötigtes Sitzventil ausgebildet sein.

Bei letzterem kann der mechanisch von der Antriebsmotorwelle 115 in Ventilöffnungsrichtung betätigte Ventilstößel 62 auf einen beispielsweise kugelförmig oder prismatisch ausgebildeten Ventilschließkörper 61 in Ventilöffnungsrichtung gegen die Kraftwirkung einer Ventilschließfeder einwirken.

Die Kraftangriffsrichtung am Ventilschließkörper 61 einer Sitzventilausbildung durch den öffnenden, den Ventilschließkörper 61 vom Ventilsitz abhebenden Ventilstößel 62 kann dabei auf den Ventilschließkörper 61 axial und fluchtend entgegengesetzt zu derjenigen der Feder 26 vorgesehen sein. Die Stößelkraft am Ventilschließkörper 61 kann aber beispielsweise auch in geeigneter Weise schräg oder quer zu derjenigen der Feder 26 angreifen, solange ein einwandfreies Öffnen und Schließen des Ventils 10 immer sichergestellt ist. Die Ausgestaltung des Ventilschtießkörpers als Kugel oder als prismatischem Körper beispielsweise auch mit ebener Sitzfläche einerseits und des Ventilsitzes beispielsweise durch eine Sitzfläche einer Ventilbuchse 60 andererseits, ist in vielfältiger Form, Anordnung und Ausbildung möglich.

Eine der möglichen Ausgestoltungen eines Sitzventiles in einer Baueinheit im Rahmen der Erfindung zeigen die Figur 5 mit geschlossenem Ventil 10 und in Figur 6 mit geöffnetem Ventil 10:

Eine Ventilbuchse 60 ist hier quer zur Achse der Baueinheit in den Zylinderboden 22 abgedichtet eingeschraubt und trägt an ihrem innenliegenden Ende den Ventilsitz als z.B. sich stumpfkegelig vertiefende Ringfläche um eine von dort in die Ventilbuchse 60 führende zentrale Sackbohrung, die in eine die Ventilbuchse 60 durchdringende Querbohrung, die beidseitig mit der Pumpenansaugleitung 29 innerhalb des Zylinderbodens 22 in offener Verbindung steht, mündet.

In Ventilschließstellung ruht auf dem Ventilsitz durch die zur Ventilbuchse 60 axial fluchtend angeordnete Feder 26 kraftschlüssig angedrückt eine Kugel als

Ventilschließkörper 61, wobei um die Feder 26 und den Ventilschüeßkörper 6₁ ein freigebohrter Raum im Zylinderboden 22 vorgesehen ist. Der Ventilstößel 62 ist axial zwischen der Antriebsmotorwelle 15 bzw. der Übertragungseinrichtung 266 und dem Ventilschließkörper 61 angeordnet und abgedichtet axialbeweglich gleitend geführt im Zylinderboden 22 und einem Führungs-,Halte- und Anschlagring 63. Der Ventilstößel 62 selbst besitzt z.B. eine gehärtete kegelig ausgebildete, abgerundete Spitze, die am Ventilschließkörper 61 anliegt und eine Anschlagfläche am Führungsschaft, die mit dem Anschlagring 63 zusammenwirkt, wenn das Ventil 110 in die Schließstellung geht.

Wirkt die Antriebsmotorwelle 15 oder die Übertragungseinrichtung 266 nun zur Öffnung des Ventils 10 axial gegen den Ventilstößel 62, so drückt dieser die Kugel außermittig nahe dem Ventilsitz angreifend quer zur Achse der Ventilbuchse 60 von ihrer Ventilringsitzflöche weg, bis die Kugel wieder eine stabile Ventilöffnungslage erreicht.

Diese stabile Ventilöffnungslage für die Kugel als Ventilschließkörper 61 ist dadurch gebildet, daß die Kugel außerhalb der Achse der Ventilbuchse 60 eingespannt ist zwischen der dann etwas quer zu ihrer Achse ausgelenkten Feder 26 und der sich stumpfkegelig vertiefenden Ringfläche als innenliegende Stirnfläche der Ventilbuchse 60 einerseits, sowie der abgerundeten Spitze des Ventilstößels 62 und einer durch die im Zylinderboden 22 zur Bildung des Ventilraumes angeordneten sich kreuzenden Bohrungen entstandene Verschneidungskante des Zylinderbodens andererseits.

Wird die Antriebsmotorwelle 115 oder die Übertragungseinrichtung 266 durch Einschalten der Stromzufuhr zum Hubmagneten 20 aus dem Zylinderboden 22 teilweise zurückgezogen, so bewegt sich der Ventilschließkörper 61 in Form der Kugel unter der Kraft der Feder 26 begünstigt durch die stumpkegelig ausgebildete Ringflächenvertiefung der innenliegenden Ventilbuchsenstirnseite wieder in seine Schließstellung zentral auf der Achse der Ventilbuchse 60 an dieser fest anliegend. Bei der Bewegung des Ventilschließkörpers in seine stabile Ventilschließlage bewegt er auch den Ventilstößel 62 zurück in Anlage seiner Anschlagfläche gegen den Anschiagring 63.

Diese mögliche Sitzventilausbildung gemäß den Figuren 5 und 6 hat u.g. den Vorteil, _{d}aß zur Öffnung des Ventils 10 nicht die volle Kraft der Feder 26 überwunden werden muß, sondern nur ein Bruchteil davon, die der Hubmagnet auch leisten kann.

Figur 7 zeigt eine erfindungsgemäße elektro hydraulische Verstelleinrichtung als Zylinder- Pumpen- eit, bestehend aus dem Antriebsmotor 217, einem Gehäuse 207, dem Arbeitszylinderrohr 287 mit dem beispielsweise mittels Gewinde befestigten Zylinderboden 222 und dem ebenso befestigten Zylinderdeckel 204, sowie dem Arbeitskolben 218 mit Arbeitskolbenstange 240 und der feststehenden Kolbenstange 221 mit dem Tauchkolben 225. Im Zylinaerboden 223 sind die Druckmittelpumpe 212,213 und die Steuerventileinrichtung 210 angeordnet mit entsprechenden Druckmittelkanälen und soweit notwendig mit darin eingebauten Rückschlagventilen 211. Der Ventilbetätigungsantrieb 264 besteht z.B. aus einem elektrischen Hubmagneten 220, der einen Anker entgegen der Kraft einer Feder 219 bewegen kann. Die Bewegung des Ankers des Hubmagneten 220 wird über eine mechanische Übertragungseinrichtung 266, die, z.B. aus einer Stange, gegebenenfalls mit Übersetzung, bestehen kann, auf das bewegliche Ventilschließglied 262 der Steuerventileinrichtung 210 übertragen, wobei die Übertragungseinrichtung 266 vorteilhaft z.B. einstückig mit dem Ventilschließglied 262 ausgebildet sein kann und/ oder auch einstückig mit dem Hubmagnetanker ausgebildet sein kann. Die Übertragungseinrichtung 266, z.B. als Stange, kann sich dabei wie in Figur 7 gezeigt, vorzugsweise durch die hohle Antriebsmotorwelle 215 von außerhalb bis in den Zylinderboden 222 hinein erstrecken; die Übertragungseinrichtung 266 kann aber auch zumindest teilweise von der Antriebsmotorwelle 215 selbst gebildet oder durch diese mit gebildet sein.

Der Arbeitszylinder, bestehend aus dem Arbeitszylinderrohr 287, dem Zylinderboden 222 und Zylinderdeckel 204, enthält den axialbewegliche, abgedichtet gleitend geführten Arbeitskolben 218 mit einer hohlen, ausfahrbaren Arbeitskolbenstange 240, eine am Zylinderboden 222 befestigte Kolbenstange 221 mit dem endseitigen Tauchkolben 225 innerhalb der hohlen Arbeitskolbenstange 240, demgegenüber die hohle Arbeitskolbenstange 240 axial gleitend dicht geführt ist, wobei der Tauchkolben 225 in der Arbeitskolbenstange 240 mit dieser zusammen die Druckmittelräume 203a und 203b bildet. Die Kolbenstange 221 kann dabei Druckmittelkanäle 279 enthalten.

Das Arbeitszylinderrohr 287 kann beispielsweise von einem Schutzrohr 20,1 umgriffen werden und/ oder es kann auch, z.B. koaxial, umgeben sein von einer axialen Gehäusewand 207, so daß zwischen der Gehäusewand 207 und dem Arbeitszylinderrohr 287 ein endseitig abgeschlossenes Ringvolumen gebildet wird, das über Druckmittelkanäle versorgt wird und das das Druckmittelvorrats- und Ausgleichsvolumen bildet, z.B. auch beinhaltend eine fliegende Ringkolbenscheibe oder elastische Membran, die das Druckmittelvorratsvolumen vorspannt und trennt von einem Federraum, der z.B. mit Druckgas gefüllt ist.

Es kann aber das Druckmittelvorrats und Ausgleichsvolumen auch innerhalb des Arbeitszylinderrohres 287 mit oder ohne elastische oder axialbewegliche, starre Trennwand als Trennfläche in dem Druckmittelvorratsraum 224 und dem Druckraum 232 angeordnet sein, wobei der Druckraum 232 dann als beispielsweise vorgespannter Volumenausgleichsraum wirken kann, wobei sowohl der Druckmittelvorratsraum 224 als auch der Druckraum 232 zwischen dem Zylinderboden 222 und dem Arbeitskolben 218 angeordnet sein können.

Soll der Arbeitszylinder als doppeltwirkend vom Pumpendruck beaufschiagter ausgeführt werden, so ist nach einer 1. Ausführungsart vorgesehen, den Arbeitskolben 218 auf seinen beiden Stirnseiten vom Druckmhtei unter Pumpendruck beaufschlagen zu können, beispielsweise durch Drehrichtugsunkehr des Antriebsmotors 217 und damit auch der Druckmittelpumpe 212,213, die dann in umgekehrter Richtung Druckmittel ansaugt und fördert, wobei die dazu notwendige Druckmittelkanalanordnung und Druckmittelsteuerung durch geeignete Ausbildung, Anordnung und Steuerung der Steuerventileinrichtung 2₁10 und die notwendigen Rückschlagventile 211 in bestimmten Druckmittelleitungen bekannt und für den fachkundigen Leser selbstverständlich sind und nicht weiter dargelegt zu werden brauchen. Dabei wäre dann das Druckmittelvorrats- und Ausgleichsvolumen entweder um das Arbeitszylinderrohr 287 oder aber vorzugsweise innerhalb der hohlen Arbeitskolbenstange 240 in den Räumen 203a bzw. 203b vorzusehen, die mit der Steuerventileinrichtung über Druckmittelkanäle 279, beispielsweise in der Kolbenstange 221 und dem Tauchkolben 225 in Verbindung stehen.

Es ist aber ebenso möglich, die mittels Pumpendruck doppeltwirkende Funktion durch den stirnseitig wechselweise beidseitig vom Pumpendruck beaufschlagbaren Arbeitskolben 218 bei gleicher Antriebsmotor- und Pumpendrehrichtung dadurch zu ermöglichen, daß die Steuerventileinrichtung 210 als Mehrwegeventil entsprechend so ausgeführt und angesteuert wird, daß dadurch die Kolbenarbeitshubrichtung umgesteuert wird, d.h. also durch Umsteuerung des Pumpendruck- und Rücklaufpfades. Beispielsweise kann die Steuerventileinrichtung 210 als 8-Wegeschieberventil mit zwei Schaltstellungen ausgebildet sein, so daß in jeweils einer der beiden Schaltstellungen jeweils einer der am Arbeitskolben 218 anliegenden Druckräume mit Pumpendruck P beaufschlagt wird, während der jeweils andere am ArbeitsKolben 218 anliegende Druckraum über den Rücklauf R zum Druckmittelvorratsraum hin entlastet wird.

In einer anderen 2.Ausführungsart soll die vom Pumpendruck erzeugte doppeltwirkende Funktion des Arbeitszylinders dadurch erreicht werden, daß entweder eine der beiden Stirnseiten des Arbeitskolbens 218 vom Pumpendruck beaufschlagt wird, beispielsweise im Raum 223, oder aber für die entgegengesetzte Hubrichtung des Arbeitskolbens 218 eine der beiden Stirnseiten des Tauchkolbens 225 innerhalb der hohlen Arbeitskolbenstange 240, beispielsweise im Raum 203a, wobei das Druckmittel zu den Räumen 223 bzw. 203a durch die beispielsweise als Rohr ausgeführte Leitung 208 außermittig innerhalb des Arbeitszylinderrohres 287 bzw. die Leitung 279 in der Kolbenstange 221 geführt wird.

Als Druckmittelvorrats- und Ausgleichsvolumen stehen dabei die Räume 224 und 203b zur Verfügung, wobei wiederum die Umsteuerung der Arbeitskolbenhubrichtung über die Steuerventileinrichtung 210 und gegebenenfalls auch die Drehrichtungsumkehr des Antriebsmotors 217 und der Druckmittelpumpe 212,213 erfolgen kann, wobei entsprechende Druckmittelkanäle und eine entsprechende Steuerventilausbildung als Mehrwege- Mehrstellungsventil in geeigneter üblicher Weise vorzusehen sind, worauf hier und in der Zeichnung näher einzugehen sich erübrigt, da solche Steuerventilausbildungen und die Zuordnung zu geeigneten Druckmittelkanolführungen bekannt und üblich sind.

Erfindungsgemäß können dabei die notwendigen Druckmittelkaräle soweit dies angebracht ist, auch innerhalb des Arbeitszylinderrohres 287 aber im Abstand von der Zylinderachse angeordnet sein, so daß solche Druckmittelkanäle z.B. als Rohre 208 Druckmittelräume und die, diese trennende Trennflächen bzw. -wände axial und abgedichtet durchdringen, so wie z.B. die Räume 224 und 223 sowie den Arbeitskolben 218.

In der Figur 8 ist ein Beispiel einer erfindungsgemäßen Steuerventilausbildung dargestellt, wobei das Ventil als Zweistellungs- Mehrwege- Schieberventil mit dem beweglichen Ventilschieber 262 ausgebildet ist, der die Verbindungen zwischen den zu steuernden Druckmittelkanälen von der Druckmittelpumpe P zu den Druckmittelräumen und von diesen zum Rücklauf R in den Druckmittelvorratsraum steuert und wobei eine erfindungsgemäße Ventilschieberbetätigung und -ansteuerung nach Maßgabe der Drehrichtung der Antriebsmotorwelle 215 für eine pumpendruckbetätigte doppeltwirkende Arbeitszylinderausbildung mit zwangsgesteuerter Arbeitskolbenhubrichtungsänderung durch Drehrichtungsumkehr des Antriebsmotors 217 und der Druckmittelpumpe 212,213 ausgebildet ist.

Diese erfindungsgemäße drehrichtungsabhängige Ventilschieberbetätigung wird erreicht durch eine z.B. im Endbereich der Antriebsmotorwelle 215 vorgesehene Steigungsfläche 270 z.B. in Form einer Langlochführung, die zur Drehachse geneigt verläuft und z.B. an beiden Enden in eine Raststellung übergehen kann, wobei diese Steigungsflöche 270 je nach Drehrichtung der Antriebsmotorwelle 215 zwangsweise z.B. über einen formschlüssig geführten Stift 277 und eine Buchse einen Abgriff 275 bildet, so daß diese Buchse dis Abgriff 275 bei Drehrichtungsänderung der Antriebswelle 215 einen Axialhub innerhalb des Antriebswellenendbereiches ausführt und damit zwangsweise auch den in dieser Buchse als Abgriff 275 axial befestigten Ventilschieber 262 zu einem entsprechenden Axialhub zwingt der zur Umsteuerung der Steuerventileinrichtung 210 führt.

Das Ventilschieberende kann dabei gegenüber der, den Abgriff 275 bildenden Buchse frei drehbar aber axial unverschiebbar ausgeführt sein.

Für die Abdichtung in der Steuerventileinrichtung 210, u.a. zwischen den Druckmittelkonälen, dem Ventilschieber und der diesen aufnehmenden Bohrung usw., sind die bekannten, üblichen Dichtungsmaßnahmen vorgesehen, z.B. Dichtringe, Passungen, Druckentlastungskerben usw.

Die Funktion der erfindungsgemäßen Baueinheit auch als doppeltwirkende Ausführung und mit den speziellen Merkmalen der Steuerventilausbildung und -betätigung ergibt sich bereits aus der Beschreibung und Zeichnung zu den ersterwähnten Ausführungsbeispielen.

## Patentansprüche

1.Druckmittelbetriebene Zylinder- Pumpen- Baueinheit, bei der, vorzugsweise axial, ein Antriebsmotor und von der axialen Gehäuseaußenwand umgeben eine statische Druckmittelpumpe, eine Steuerventileinrichtung, ein Druckmittelvorrats- und Ausgleichsvolumen und ein Arbeitskolben mit Arbeitskolbenstange angeordnet sind, wobei der von der Druckmittelpumpe erzeugte Druck mindestens eine Hubrichtung des Arbeitskolbens ermöglicht und wobei mindestens eine Druckmittelleitung z.B. als Rohr ausgebildet vom Zylinderboden axial verlaufend mindestens ein Fluidvolumen im Arbeitszylinderrohr und mindestens den Arbeitskolben abgedichtet durchdringt,
dadurch gekennzeichnet,
daß mindestens eine axial verlaufende Druckmittelleitung z.B. als Rohr (8, 31) außermittig im Arbeitszylinderrohr verläuft und zumindest teilweise die axial hintereinander angeordneten Fluidvolumen (23, 24, 32) und deren Trennflächen (18, 30) durchdringt, daß in der Baueinheit ein Raum (3) zur Erzeugung einer Axialkraft entgegen der mindestens einen vom Pumpendruck bewirkbaren Hubrichtung des Arbeitskolbens (18) angeordnet ist, daß vorzugsweise eine der Druckmittelleitungen z.B. als Rohr (8) den Zylinderboden (22) mit dem Zylinderdeckel (4) verbindet und daß vorzugsweise die axiale Gehäuse- Außenwand (7) vom Arbeitszylinderrohr gebildet ist.

2.Baueinheit noch Anspruch 1,
dadurch gekennzeichnet,
daß die Antriebsmotorwelle (15) axial verschiebbar gelagert ist, z.B. von einem elektrisch betätigbaren Hubmagneten (20) verschoben wird und dadurch das Ventil (10) der Steuerventileinrichtung beispielsweise in Schließrichtung des Ventils (10) betätigt.

3.Druckmittelbetriebene Zylinder- Pumpen- Baueinheit, bei der, vorzugsweise axial, ein Antriebsmotor und von der axialen Gehäuseaußenwand umgeben eine statische Druckmittelpumpe, eine Steuerventileinrichtung, ein Druckmittelvorrats- und Ausgleichsvulumen und ein Arbeitskolben mit Arbeitskolbenstange angeordnet sind, wobei der von der Druckmittelpumpe erzeugte Druck mindestens eine Hubrichtung des Arbeitskolbens ermöglicht,
dadurch gekennzeichnet,
daß die Antriebsmotorwelle (15) axial verschiebbar gelagert ist und durch Axialverschiebung das Ventil (10) der Steuerventileinrichtung betätigt, daß in der Baueinheit ein Raum (3) zur Erzeugung einer Axialkraft entgegen der mindestens einen vom Pumpendruck bewirkbaren Hubrichtung des Arbeitskolbens (18) angeordnet ist und daß vorzugsweise die axiale Gehöuse- Außenwand (7) vom Arbeitszylinderrohr gebildet ist.

4.Baueinheit nach Anspruch 3, wobei mindestens eine Druckmittelleitung, z.B. als Rohr ausgebildet, vom Zylinderboden axial verlaufend mindestens ein Fluidvolumen im Arbeitszylinderrohr und mindestens den Arbeitskolben abgedichtet durchdringt,
dadurch gekennzeichnet,
daß mindestens eine axial verlaufende Druckmittelleitung, z.B. als Rohr (8,3i1) ausgebildet, außermittig im Arbeitszylinderrohr verläuft und zumindest teilweise die axial hintereinander angeordneten Fluidvolumen (23, 24, 32) und deren Trennflächen (18, 30) durchdringt, wobei vorzugsweise mindestens eine der axialen Druckmittelleitungen den Zylinderboden (22) mit dem Zylinderdeckel (4) verbindet.

5.Druckmittelbetriebene Zylinder- Pumpen- Baueinheit, bei der, vorzugsweise axial, ein Antriebsmotor und von der axialen Gehäusewand umgeben eine statische Druckmittelpumpe, eine Steuerventileinrichtung, ein Druckmittelvorrats- und Ausgleichsvolumen und ein Arbeitskolben mit Arbeitskolbenstange angeordnet sind, wobei der von der Druckmittelpumpe erzeugte Druckmindestens eine Hubrichtung des Arbeitskolbens ermöglicht,
dadurch gekennzeichnet,
daß zwischen dem innerhalb des Zylinderbodens (222) angeordneten beweglichen Ventilschließglied (262) der Steuerventileinrichtung (210) und dem außerhalb des Zylinderbodens (222) angeordneten, vorzugsweise elektrischen, Ventilbetätigungsantrieb (264), der z.B. als Hubmagnetantrieb ausgebildet ist und das Ventischließglied (262) vorzugsweise in Schließrichtung bewegt, eine mechanische Obertragungseinrichtung (2₁15,266) zur Bewegungsübertragung vorgesehen ist.

6.Baueinheit nach Anspruch 5,
dadurch gekennzeichnet,
daß der Ventilbetätigungsantrieb (264) auf der dem Zylinderboden (222) abgewandten Seite des Antriebsmotors (217) liegt und sich die Obertragungseinrichtung (266) durch die hohle Antriebsmotorwelle (215) erstreckt, oder von der Antriebsmotorwelle (2₁15) zumindest teilweise mit gebildet wird.

7.Baueinheit nach Anspruch 6,
dadurch gekennzeichnet,
daß die Übertragungseinrichtung (266) durch eine Stange, einen Stößel, ein Seil oder ähnliches gebildet ist, daß die Übertragungseinrichtung (266) vorzugsweise einstückig mit dem Ventilschließglied (262) ausgebildet ist und eine Übersetzung aufweisen kann.

8. Baueinheit nach einem der übrigen Ansprüche,
dadurch gekennzeichnet,
daß der Hubmagnet (20) am arbeitskolbenstangenabgewandten Ende der Baueinheit angeordnet ist, daß die Antriebsmotorwelle (15) bzw. die Übertragungseinrichtung (266) bzw. das bewegliche Ventilschließglied (262) durch eine Feder (19) in Öffnungsrichtung des Ventils (10) beaufschlagt Ist und daß der Hubmagnet (20) in Verbindung mit dem Antriebsmotor (117) elektrisch ein- und ausschaltbar ist.

9.Baueinheit nach einem der übrigen Ansprüche,
dadurch gekennzeichnet,
daß die Antriebsmotorwelle (15) bzw. die Übertragungseinrichtung (266) durch ein Magnetfeld im Antriebsmotor (17) axial in Schließrichtung des Ventils (₁0) verschiebbar ist.

10. Baueinheit nach einem der übrigen Ansprüche, wobei der Antriebsmotor stirnseitig dicht anliegend befestigt ist,
dadurch gekennzeichnet,
daß der Antriebsmotor (17) am Zylinderboden (22) anliegend oder axial außenliegend innerhalb des Zylinderbodens (22) oder axial außerhalb des Zylinderbodens (22) innerhalb der Gehäuseaußenwand (7) angeordnet ist.

11 Baueinheit mit elektrischem Antriebsmotor nach einem der übrigen Ansprüche,
dadurch gekennzeichnet,
daß der Antriebsmotor (17) ein Schrittmotor ist und/oder daß die Baueinheit mit dem Antriebsmotor (17) und dem Ventilbetätigungsantrieb (264) bzw. Hubmagneten (20) wassergeschützt und/oder explosionsgeschützt verkapselt ausgeführt ist.

12. Baueinheit nach einem der übrigen Ansprüche,
dadurch gekennzeichnet,
daß die nach dem Verdrängerprinzip arbeitende Druckmittelpumpe (12,13) (= statische Pumpe) im Zylinderboden (22) angeordnet und als Innenzahnradpumpe oder Flügelzellen-, oder Radialkolbenpumpe ausgebildet ist und flüssiges oder gasförmiges Druckmittel fördert.

13. Baueinheit nach einem der übrigen Ansprüche,
dadurch gekennzeichnet,
daß eine Stirnwand des Pumpeninnenraumes bei der als Zahnrad- oder Flügelzellenpumpe ausgebildeten Druckmittelpumpe (12,13) feststehend, beispielsweise vom Zylinderboden (22), die andere Stirnwand des Pumpeninnenraumes axial beweglich obgedichtet gegen die feststehende Stirnwand vorgespannt beispielsweise durch ein im Zylinderboden (22) geführtes Wandteil (45) gebildet ist.

14. Baueinheit nach einem der übrigen Ansprüche.
dadurch gekennzeichnet,
daß der Arbeitskolben (18) die Arbeitskolbenstange (40) abgedichtet umgibt und daß der Arbeitskolben (118) gegenüber der Arbeitskolbenstange (40) durch mindestens einen Anschlag (6) der Arbeitskolbenstange (40) begrenzt, axial verschiebbar ist.

_{!}15.Baueinheit nach einem der übrigen Ansprüche,
dadurch gekennzeichnet,
daß der Arbeitskolben (18) axial zwischen dem Druckraum (23) und dem Druckmittelvorratsraum (24) liegt, wobei der Arbeitskolben (18) ein vom Druckraum (23) zum Druckmittelvorratsraum (24) hin öffnendes Überdruckventil(5) enthält.

16. Baueinheit nach einem der übrigen Ansprüche,
dadurch gekennzeichnet,
daß die in Axialrichtung der Baueinheit verlaufenden Druckmittelleitungen (8, 28,29,31) zumindest zum Teil durch Bohrungen (28,29) im Zylinderboden (22), mindestens eine Bohrung im Zylinderdeckel (4) und außermittig neben der Arbeitskolbenstange (40) innerhalb der Gehäuse- Außenwand (7) (=Arbeitszylinderrohr) angeordnete Leitungen, die z.B. als Rohre (8,31) ausgebildet sind, durch mehrere axial hintereinander liegende und gegeneinander abgedichtete Fluidräume (23,24,32) und deren Trennwände (18,30) verlaufen und die radialverlaufenden Druckmittelleitungen (27,46) in Zylinderdeckel (4) und Zylinderboden (22) angeordnet sind.

17.Baueinheit nach einem der übrigen Ansprüche,
dadurch gekennzeichnet,
daß der Volumenausgleich durch eine, vorzugsweise federnd vorgespannte, bewegliche Trennfläche des Druckmittelvorratsvolumens ermöglicht wird, wobei die Trennfläche durch die freie Druckmitteloberfläche oder eine dichte Begrenzungswand (30) des zdzruckmittelvorratsraumes (24) gebildet wird und im Falle der dichten Begrenzungswand (30) diese durch einen axial begrenzt freibeweglichen und geführten (fliegend gelagerten) Trennkolben, eine Membran, einen Faltenbalg, eine Blase, oder ähnliches gebildet wird, und wobei die federnde Vorspannung der beweglichen Trennfläche wie z.B. der Begrenzungswand (30) durch eine mechanische Feder oder ein unter Druck stehendes Gasvolumen (32) erzeugt wird.

18. Baueinheit nach einem der übrigen Ansprüche, mit hohler Arbeitskolbenstange,
dadurch gekennzeichnet,
daß die hohle Arbeitskolbenstange (40) zur Bildung des Raumes (3) zur Erzeugung einer Axialkraft dient, wobei eine axial vom Zylinderboden (22) aus und daran befestigte Kolbenstange (21) abgedichtet in die hohle Arbeitskolbenstange (40) ragt und an ihrem freien Ende einen Tauchkolben (25) trägt, der abge- dichtet an der Innenwand der hohlen Arbeitskolbenstange (40) gleitet.

19.Baueinheit nach Anspruch 18,
dadurch gekennzeichnet,
daß der Tauchkolben (25) eine ihn axial durchsetzende Drosselbohrung aufweist, sofern er nicht gleichzeitig die Begrenzungswand (30) bildet, daß die Kolbenstange (21) und der Tauchkolben (25) axial durch eine gegenüber der Arbeitskolbenstange (40) abgestützte Kraft beaufschlagt sind und diese axiale Kraft zwischen Tauchkolben (25) bzw. Kolbenstange (21) und der Arbeitskolbenstange (40) durch eine mechanische Feder (50) oder ein unter Druck stehendes Gasvolumen (3) innerhalb der Arbeitskolbenstange (40) erzeugt wird.

20.Baueinheit nach einem der übrigen Ansprüche,
dadurch gekennzeichnet,
daß die Trennfläche z.B. als Begrenzungswand (30) zwischen dem Arbeitskolben (18) und dem Zylinderboden (22) angeordnet ist und deren federnde Vorspannung gegen den Druckmittelvorratsraum (24) im Federraum (32) zwischen der Begrenzungswand (30) und dem Zylinderboden (22) erzeugt wird, wobei die Begrenzungswand (30) durch den Tauchkolben (25) gebildet- ist und deren federnde Vorspannung im Federraum (32) im äußeren Endbereich in der hohlen Kolbenstange (40) durch den Tauchkolben (25) begrenzt, erzeugt wird.

21. Baueinheit nach einem der übrigen Ansprüche,
dadurch gekennzeichnet,
daß der Arbeitskolben (218) mit Arbeitskolbenstange (240) von unter Pumpendruck stehendem Druckmittel in zwei entgegengesetzten Huhrichtun^{g}en bewegbar ist, wobei entsprechende, vorzugsweise ventilgesteuerte, Druckmittelkanäle für die Zu- und Abfuhr von Druckmittel zu und von den Druckmittelräumen vorgesehen sind und die beiden Hubrichtungen des Arbeitskolbens (218) mit Arbeitskolbenstange (240) durch die Drehrichtungsumkehr des Antriebsmotors (217) bzw. der Druckmittelpumpe (212,2113) ermöglicht werden oder aber die beiden Hubrichtungen des Arbeitskolbens (218) mit Arbeitskolbenstange (240) durch eine Mehrwegeventilausbildung der Steuerventileinrichtung (210) im Zylinderboden (222) und entsprechende zugeordnete Druckmittelkanäle zwischen der Steuerventileinrichtung (210) und der Druckmittelpumpe (212,213) einerseits und den Druckmittelräumen andererseits ermöglicht werden.

22.Baueinheit nach einem der übrigen Ansprüche,
dadurch gekennzeichnet,
daß für jeweils die eine und die andere der beiden Arbeitskolbenhubrichtungen die eine und die andere der beiden Stirnflöchen des Arbeitskolbens (218) vom Druckmittel mit Pumpendruck beaufschlagt wird und daß der notwendige Druckmittelvolumenausgleich beiderseits des Arbeitskolbens (218) durch ein entweder in der hohlen Arbeitskolbenstange (240) oder in einem um das Arbeitszylinderrohr (287), vorzugsweise koaxial, herum angeordnetes Druckmittelvorrats-und Ausgleichsvolumen über entsprechende Druckmittelanschlußleitungen erfolgt.

23. Baueinheit nach einem der Ansprüche 1 bis 21,
dadurch gekennzeichnet,
daß für die jeweils eine der beiden Arbeitskolbenhubrichtungen die eine der Arbeitskolbenstirnflächen und für die jeweils andere der beiden Arbeitskolbenhubrichtungen ein Volumen (203a oder 203b) innerhalb der hohlen Arbeitskolbenstange (240) zwischen der hohlen Arbeitskolbenstange (240) und dem Tauchkolben (225) auf einer Seite des Tauchkolbens (225) vom Pumpendruck beaufschlagbar ist, wozu in der Kolbenstange (221) ein Druckmittelkanal (279) vorgesehen ist.

24.Baueinheit nach einem der übrigen Ansprüche,
dadurch gekennzeichnet,
daß die Steuerventileinrichtung (9,10,26,210) im Zylinderboden (22,222) angeordnet ist, und daß die Steuerventileinrichtung (210) mindestens eine Raststellung aufweist, in der das Ventil auch ohne Betätigungskraft verharrt, vorzugsweise formschlüssig gehalten wird, wobei die jeweilige Ventilstellung der Steuerventileinrichtung (210) mechanisch zwangsgesteuert durch die Pumpendrehrichtung erfolgen kann.

25.Baueinheit nach Anspruch 24,
dadurch gekennzeichnet,
daß die drehrichtungsabhängige Zwangssteuerung der Ventilstellung der Steuerventileinrichtung. (210) dadurch erfolgt, daß durch die Drehbewegung der Antriebsmotorwelle (215) in einer deren beiden Drehrichtungen über eine begrenzte axiale Steigungsfäche (270),vorzugsweise an der Antriebsmotorwelle (215), wie z.B. eine unter Neigung zur Achse der Antriebsmotorwelle (215) in dieser verlaufende Langlochanordnung, sowie einem an der Steigungsfläche (270), vorzugsweise formschlüssig, geführten Abgriff (275,277), dieser Abgriff (275) eine seiner beiden axialen Hubendlagen einnimmt und wobei der Ventilschieber (262) mit dem Abgriff (275) drehbar aber in Axialrichtung des Ventilschiebers (262) weitgehend spielfrei formschlüssig verbunden ist.

26.Baueinheit nach einem der vorhergehenden Ansprüche,
dadurch gekennzeichnet,
daß die Steuerventileinrichtung (210) als 8/2- Wegeschieberventil ausgebildet ist und daß in der Pumpenansaugleitung (29) stets ein Druckmittelfilter vorgesehen ist.

27.Baueinheit nach einem der übrigen Ansprüche,
dadurch gekennzeichnet,
daß das Ventil (10) durch eine Feder (26) in Schließrichtung vorgespannt ist, vorzugsweise in Axialrichtung der Baueinheit betätigbar ist und als ein stö- ßelbetätigtes Sitzventil ausgebildet ist.

28.Baueinheit nach einem der übrigen Ansprüche,
dadurch gekennzeichnet,
daß die Ventilsteuerkanten bzw. der Ventilsitz durch eine in dem Zylinderboden (22) befestigte Ventilbüchse (53) gebildet wird, die Ventilbüchse (53) eine Querbohrung und der Ventilschieber (52) eine radiale Umfangsnut aufweist und die Umfangsnut in Ventilöffnungsstellung im Bereich der Querbohrung liegt.

29.Baueinheit nach einem der übrigen Ansprüche,
dadurch gekennzeichnet,
daß der Ventilkörper im Falle des stößelbetätigten Sitzventils ein Kugelkörper oder ein prismatischer Körper mit ebener Anlagefläche an der Ringsitzfläche ist und der Ventilstößel quer zur Zentralachse des Ventilsitzes öffnend auf den Ventilkörper einwirken kann, vorzugsweise außermittig nahe dem Ventilsitz am Kugelkörper angreifend.

30.Baueinheit nach einem der übrigen Ansprüche,
dadurch gekennzeichnet,
daß das Arbeitszylinderrohr mit im Wesentlichen gleichbleibendem Durchmesser im wesentlichen auch den größten Außendurchmesser der Baueinheit bestimmt, am außenliegenden Arbeitskolbenstangenendbereich ein die axiale Gehäuseoußenwand (7) übergreifendes Schutzrohr (1) befestigt sein kann und daß die axiale Gehäuseaußenwand (7) zur Befestigung mit dem Zylinderdeckel (4) und dem Zylinderboden (22) jeweils radial nach innen bleibend verformt ist, wobei am Umfang vom Zylinderdeckel (4) und vom Zylinderboden (22) jeweils mindestens eine radiale Einschnürung (44) vorgesehen ist, in die die radiale Verformung der Gehäuseaußenwand (7) eingreift.
